# EUROPÄISCHE PATENTSCHRIFT

(11) **EP 1 342 835 B1**
(45) Veröffentlichungstag und Bekanntmachung des Hinweises auf die Patenterteilung: **12.07.2006**
(21) Anmeldenummer: 03100988.9
(22) Anmeldetag: 18.08.1999
(51) Int. Cl.: D21F 1/02

(54) **Stoffauflauf**
Headbox
Caisse de tête

(30) Priorität: 15.06.1999 DE 19927421; 05.10.1998 DE 29823639 U
(43) Veröffentlichungstag der Anmeldung: 10.09.2003
(62) Teilanmeldung aus: 99116257.9
(73) Patentinhaber: Voith Paper Patent GmbH, 89522 Heidenheim (DE)
(72) Erfinder: Stotz, Wolf Gunter, 88214, Ravensburg (DE); Merath, Thomas, 88069, Tettnang (DE); Lehleiter, Klaus, 89555, Steinheim (DE); Link, Christoph, 88250, Weingarten (DE); Frey, Josef, 88214, Ravensburg (DE); Krägeloh, Eckart, 89522, Heidenheim (DE); Dietz, Thomas, 89551, Königsbronn (DE); Juhas, Simon, 89564, Nattheim (DE)

(56) Entgegenhaltungen:
- WO-A-88/01318
- DE-A- 4 106 764

## Beschreibung

Die Erfindung betrifft einen Stoffauflauf für eine Papiermaschine mit einer sich quer zur Maschinenlaufrichtung über die Maschinenbreite erstreckenden Düse gemäß dem Oberbegriff des Anspruchs 1.

Bei den bisher üblichen Stoffaufläufen der eingangs genannten Art ist die untere Düsenwand in der Regel über einen als durchgehende Schweißkonstruktion vorgesehenen Einlauftisch abgestützt. Insbesondere durch den Einfluss der Wärmeausdehnung aufgrund der Stofftemperatur kann es nun aber zu Abweichungen von der angestrebten Parallelität des Auslaufspalts kommen.

Ziel der Erfindung ist es, einen Stoffauflauf der eingangs genannten Art zu schaffen, der bei möglichst kostengünstiger Bauweise, einfacher Handhabung und minimalem Wartungsaufwand praktisch unabhängig von den jeweiligen Betriebsbedingungen stets einen möglichst parallelen Auslaufspalt gewährleistet (siehe Z.B. WO 88 01318 A).

Bei einem Stoffauflauf der im Oberbegriff des Anspruchs 1 angegebenen Art wird diese Aufgabe erfindungsgemäß dadurch gelöst, dass der obere Arm und das hintere oder stromabwärtige zweite Zentralteil der zentralen Baugruppe quer zur Maschinenlaufrichtung jeweils segmentiert sind und dass das einlaufseitige erste Zentralteil der zentralen Baugruppe und die untere Düsenwand quer zur Maschinenlaufrichtung jeweils durchlaufend ausgebildet sind.

Die zentrale Baugruppe wird somit durch eine teilsegmentierte C-förmige Klammer gebildet, wobei grundsätzlich nur diejenigen Teile nicht segmentiert sind, das heißt also in Querrichtung durchlaufend ausgeführt sind, die stoffführende Räume begrenzen.

Ist die untere Düsenwand auf einer stationären Tragplatte in Maschinenlaufrichtung verschiebbar, so ist vorzugsweise auch die stationäre Tragplatte quer zur Maschinenlaufrichtung segmentiert.

Ist die obere Düsenwand beispielsweise über ein Scharnier um eine sich quer zur Maschinenlaufrichtung erstreckende Achse schwenkbar, so ist am in Maschine n-laufrichtung hinteren beziehungsweise stromabwärtigen Ende des oberen Arms der zentralen Baugruppe vorzugsweise ein sich quer zur Maschinenlaufrichtung erstreckendes durchgehendes Scharnierlager vorgesehen. Dieses Scharnierlager kann im Bereich zwischen den einzelnen Segmenten des angrenzenden oberen Arms jeweils eine Materialschwächung aufweisen.

Bei einer bevorzugten praktischen Ausführungsform ist die durch die Abstände von Segmentmitte zu Segmentmitte definierte Teilung der Segmente des oberen Arms der zentralen Baugruppe gleich der Teilung der Segmente des hinteren beziehungsweise stromabwärtigen zweiten Zentralteils der zentralen Baugruppe.

Von Vorteil ist auch, wenn die durch die Abstände von Elementmitte zu Elementmitte definierte Teilung der Stützelemente und der Tragelemente gleich der Teilung der Segmente der zentralen Baugruppe ist.

Erfindungsgemäß kann die Parallelität des Auslaufspalts unter allen praktisch in Frage kommenden Betriebsbedingungen sichergestellt werden. Verformungen der oberen und der unteren Düsenwand unter wechselndem Druck in der Düse und/oder unter wechselnder Stofftemperatur sind demnach zumindest im wesentlichen ausgeschlossen. Werden im Betrieb die Düsenwände unter dem Flüssigkeitsdruck auseinander gedrückt, so werden die resultierenden Aufweitkräfte mittels der genannten zahlreichen Stützelemente beziehungsweise Tragelemente über die Maschinenbreite ziemlich gleichmäßig weitergeleitet. Eine Durchbiegung der Düsenwände wird also vermieden. Zudem ergibt sich eine äußerst kostengünstige Bauweise, das heißt insbesondere ein verringerter Aufwand für Material und Fertigung (zum Beispiel Bearbeitung) sowie für Steuerungs- und Regelungseinrichtungen. Außer einer einfacheren Handhabung im Betrieb ergibt sich auch ein verringerter Wartungsaufwand.

Die Bauteil-Querschnittsabmessungen können gleich sein für verschiedene Stoffaufläufe unterschiedlicher Maschinenbreite. Dies vereinfacht die Zeichnungserstellung und die Fertigung. Die tragenden Elemente müssen nur noch entsprechend dem in der Düse herrschenden maximalen Druck dimensioniert werden.

Die Verwendung einer in Maschinenlaufrichtung verschiebbaren unteren Düsenwand ermöglicht es, die Richtung des Stoffstrahls zu variieren, ohne dass der gesamte Stoffauflauf verschwenkt werden muss. Damit ergibt sich ein beträchtlich geringerer Bauaufwand. Andernfalls müsste jedes der Stützelemente am Fundament in einem Kipplager ruhen. Dies gilt sowohl für einen Stoffauflauf für Langsieb-Former als auch für einen Stoffauflauf für Doppelsieb-Former.

Als Antrieb für eine solche verschiebbare untere Düsenwand können beispielsweise ein oder mehrere, zum Beispiel zwei, Hydraulikzylinder und Linearhub-Mengenteiler vorgesehen sein. Dabei können beispielsweise Linearhub-Mengenteiler der Baureihe MLH der Firma Jahns-Regulatoren GmbH, D-63069 Offenbach, verwendet werden, wie sie in einer entsprechenden Firmenschrift der Jahns-Regulatoren GmbH vom März 1997 beschrieben sind. Bei größerer Maschinenbreite können im mittleren Bereich beispielsweise ein oder zwei zusätzliche Hydraulikzylinder vorgesehen sein.

Weiterhin kann erfindungsgemäß vorgesehen sein, dass die obere Düsenwand um eine sich quer zur Maschinenlaufrichtung erstreckende Achse schwenkbar und über mehrere über die Maschinenbreite verteilte getrennte Tragelemente mit einem oberhalb der Schwenkachse angeordneten Querträger verbunden ist und dass diese Tragelemente quer zur Maschinenlaufrichtung so nachgiebig oder biegeweich ausgebildet sind, dass die obere Düsenwand bei einer Temperatur- und/oder Druckänderung hinreichend eben bleibt.

In der DE 41 06 764 A1 ist bereits ein Stoffauflauf beschrieben, bei dem die obere Düsenwand über biegeweiche Stäbe mit einem steifen Balken verbunden ist.

Der Stoffauflauf kann insbesondere mit einer zentralen Baugruppe versehen sein, die einen durch die untere Düsenwand beziehungsweise die dieser zugeordnete Tragplatte gebildeten unteren Arm, einen dazu vorzugsweise parallelen oberen Arm, ein einlaufseitiges erstes Zentralteil und ein in Maschinenlaufrichtung dahinter liegendes zweites Zentralteil umfasst, wobei der obere Arm und die beiden zwischen diesem und dem unteren Arm angeordneten Zentralteile vorzugsweise Trägerelemente eines Turbulenzgenerators bilden. Hierbei ist es beispielsweise denkbar, dass der Querträger über wenigstens ein Hubelement, vorzugsweise über höchstens drei Hubelemente und insbesondere über nur ein Hubelement oder über nur zwei Hubelemente mit der zentralen Baugruppe verbunden ist.

Bei einer zweckmäßigen praktischen Ausführungsform des erfindungsgemäßen Stoffauflaufs erstrecken sich die einzelnen Tragelemente zumindest teilweise allgemein vertikal, das heißt senkrecht zu der oberen Düsenwand.

Die einzelnen Tragelemente sind vorzugsweise zumindest teilweise durch zur Maschinenlaufrichtung parallele Scheiben gebildet.

Der Querträger kann beispielsweise durch ein hochkant stehendes Blech oder durch einen Hohlbalken gebildet sein.

Die Erfindung wird im folgenden anhand von Ausführungsbeispielen unter Bezugnahme auf die Zeichnung näher erläutert; in dieser zeigen:
- Figur 1: eine schematische, teilweise geschnittene Seitenansicht einer ersten Ausführungsform eines Stoffauflaufs für einen Langsieb-Former,
- Figur 2: eine schematische Schnittdarstellung des Stoffauflaufs, geschnitten entlang der Linie II-II der Figur 1,
- Figur 3: eine schematische perspektivische Darstellung der zentralen Baugruppe eines Stoffauflaufs, dessen untere Düsenwand nicht verschiebbar ist,
- Figur 4: eine schematische perspektivische Darstellung der zentralen Baugruppe eines Stoffauflaufs mit in Maschinenlaufrichtung verschiebbarer unterer Düsenwand und
- Figur 5: eine schematische, teilweise geschnittene Seitenansicht einer weiteren Ausführungsform eines Stoffauflaufs für einen Doppelsieb-Former.

Die Figuren 1 und 2 zeigen in rein schematischer Darstellung eine erste Ausführungsform eines Stoffauflaufs 10 für einen Langsieb-Former einer Papiermaschine.

Der Stoffauflauf 10 umfasst eine sich quer zur Maschinenlaufrichtung L über die Maschinenbreite erstreckende Düse 12 mit einer unteren und einer oberen, sich jeweils über die Maschinenbreite erstreckenden durchgehenden Wand 14 beziehungsweise 16. Beim vorliegenden Ausführungsbeispiel ist die obere Düsenwand 16 über ein Scharnier 18 um eine sich quer zur Maschinenlaufrichtung L erstreckende Achse A schwenkbar. Zudem ist im vorliegenden Fall die untere Düsenwand 14 auf einer stationären Tragplatte 20 in Maschinenlaufrichtung L verschiebbar.

Eine zentrale Baugruppe 22 des Stoffauflaufs 10 umfasst einen im vorliegenden Fall durch die Tragplatte 20 gebildeten unteren Arm, einen dazu vorzugsweise zumindest im wesentlichen parallelen oberen Arm 24, ein stromaufwärtiges erstes Zentralteil 26 und ein in Maschinenlaufrichtung L weiter hinten liegendes oder stromabwärtiges zweites Zentralteil 28. Dabei bilden der obere Arm 24 und die beiden zwischen diesem und dem unteren Arm 20 angeordneten Zentralteile 26, 28 vorzugsweise Trägerelemente eines Turbulenzgenerators. Im Fall einer nicht verschiebbaren, einstückig mit der Tragplatte ausgebildeten unteren Düsenwand kann anstelle der Tragplatte 20 diese untere Düsenwand beziehungsweise ein entsprechender Abschnitt davon der zentralen Baugruppe 22 zugerechnet werden.

Der zentralen Baugruppe 22 wird beispielsweise über ein Querverteilerrohr 30 Fasersuspension 32 zugeführt.

Die beim vorliegenden Ausführungsbeispiel als Turbulenzerzeuger ausgebildete zentrale Baugruppe 22 ist mit mehreren Stufendiffusoren oder mit stufenlosen Turbulenzrohren versehen. Über die untere Düsenwand 14 und die obere Düsenwand 16 sowie seitliche Begrenzungen 34 wie beispielsweise Seitenschilder oder dergleichen wird die Strömung bis zu einem Auslaufspalt 36 geführt. Der aus dem Auslaufspalt 36 austretende maschinenbreite Stoffstrahl gelangt im Bereich einer Brustwalze 38 auf ein endloses umlaufendes Siebband 40.

Die stationäre Tragplatte 20 für die untere Düsenwand 14 oder eine stationäre Düsenwand ist über mehrere über die Maschinenbreite verteilte getrennte Stützelemente 42 auf einem Fundament 44 abgestützt. Die Stützelemente 42 sind quer zur Maschinenlaufrichtung L-nachgiebig oder biegeweich ausgebildet.

Wie insbesondere anhand der Figur 2 zu erkennen ist, erstrecken sich die einzelnen Stützelemente 42 vertikal, das heißt senkrecht zu der unteren Düsenwand 14 beziehungsweise der Tragplatte 20. Im vorliegenden Fall sind diese Stützelemente 42 durch zur Maschinenlaufrichtung L parallele Scheiben gebildet. Sie können beispielsweise jedoch auch durch Stehbolzen oder dergleichen gebildet sein.

Beim vorliegenden Ausführungsbeispiel sind die Stützelemente 42 über einen zum Beispiel aus Beton bestehenden Sockel 46 mit dem Fundament 44 verbunden. Grundsätzlich können diese Stützelemente 42 aber auch direkt mit dem Fundament 44 verbunden sein. Am anderen Ende sind die Stützelemente 42 jeweils mit der Tragplatte 20 verbunden. Im Fall einer nicht verschiebbaren, das heißt einstückig mit der Tragplatte ausgebildeten unteren Düsenwand wären die Stützelemente mit der nicht verschiebbaren unteren Düsenwand verbunden.

Gemäß Figur 2 ist zwischen den beiden quer zur Maschinenlaufrichtung L betrachtet mittleren Stützelementen 42 eine Diagonalverstrebung 48 vorgesehen. Wie zu sehen ist, fehlt ein direkt mit der Tragplatte 20 verbundenen Querträger. Entsprechend konnte auch auf ein Heizsystem zur Kompensation einer thermischen Verbiegung der Tragplatte 20 beziehungsweise der Düsenwand 14 verzichtet werden. Denkbar sind allenfalls Heizeinrichtungen (nicht dargestellt) zum Verändern der Höhe wenigstens eines der Stützelemente 42, und zwar für den (allerdings kaum zu erwartenden) Fall einer Verformung des Fundaments 44 oder des Sockels 46.

Die über das Scharnier 18 um die Querachse A schwenkbare obere Düsenwand 16 ist über mehrere über die Maschinenbreite verteilte getrennte Tragelemente 50 mit einem oberhalb der Schwenkachse A angeordneten Querträger 52 verbunden. Auch die Tragelemente 50 sind wieder quer zur Maschinenlaufrichtung L nachgiebig oder biegeweich ausgebildet.

Wie anhand der Figur 2 zu erkennen ist, erstrecken sich die einzelnen Tragelemente 50 vertikal, das heißt senkrecht zu der oberen Düsenwand 16. Beim vorliegenden Ausführungsbeispiel sind die einzelnen Tragelemente 50 wieder durch zur Maschinenlaufrichtung L parallele Scheiben gebildet.

Als Querträger 52 kann beispielsweise ein hochkant stehendes Blech oder ein Hohlbalken vorgesehen sein (vergleiche insbesondere Figur 1).

Ein oder mehrere Hubelemente 54 sind einerseits an der zentralen Baugruppe 22 und andererseits an dem Querträger 52 über Gelenkachsen 56 beziehungsweise 58 angelenkt. Über diese Hubelemente 54 ist die obere Düsenwand 16 somit um die Achse A in Richtung des Pfeils F (vergleiche Figur 1) verschwenkbar. Bei den Hubelementen 54 kann es sich beispielsweise um Gewindespindeln, Hydraulikzylinder und/oder dergleichen handeln.

Auch für die Linearverschiebung der unteren Düsenwand 14 sind wieder Hubelemente 60 vorgesehen. Im vorliegenden Fall erfolgt der Antrieb der unteren Düsenwand 14 über zwei auf einander gegenüberliegenden Seiten vorgesehene Hydraulikzylinder 60 und Linearhub-Mengenteiler, wie sie zum Beispiel von der Firma Jahns-Regulatoren GmbH auf den Markt gebracht werden. Bei großer Maschinenbreite können im mittleren Bereich ein oder zwei zusätzliche Hubelemente beziehungsweise Hydraulikzylinder 60' vorgesehen sein.

Wie insbesondere den Figuren 3 und 4 entnommen werden kann, sind der obere Arm 24 und das in Maschinenlaufrichtung L hintere zweite Zentralteil 28 der zentralen Baugruppe 22 quer zur Maschinenlaufrichtung L jeweils segmentiert. Dagegen sind das einlaufseitige erste Zentralteil 26 der zentralen Baugruppe 22 und die Tragplatte 20 für die verschiebbare untere Düsenwand 14 quer zur Maschinenlaufrichtung L jeweils durchlaufend ausgebildet.

Figur 3 zeigt eine schematische perspektivische Darstellung der zentralen Baugruppe 22 eines Stoffauflaufs. Falls die untere Düsenwand 14 (vergleiche Figur 1) nicht verschiebbar ist, kann sie einstückig mit der Tragplatte 20 ausgebildet sein.

Die Figur 4 zeigt wieder in schematischer perspektivischer Darstellung die zentrale Baugruppe eines Stoffauflaufs, vorgesehen für eine auf einer stationären Tragplatte 20 in Maschinenlaufrichtung L verschiebbare, in der Figur 4 weggelassene untere Düsenwand 14 (vergleiche auch die Figuren 1 und 2). In diesem Fall ist auch die stationäre Tragplatte 20 quer zur Maschinenlaufrichtung L segmentiert.

In beiden in den Figuren 3 und 4 dargestellten Fällen ergibt sich somit eine durch eine teilsegmentierte C-förmige Klammer gebildete zentrale Baugruppe 22. Aus dem Flüssigkeitsdruck, der auf die Düsenwände 14 und 16 wirkt, resultieren Zugkräfte, die durch die Segmente 28' des zweiten Zentralteils 28 verlaufen, und Druckkräfte, die durch das erste Zentralteil 26 verlaufen.

An dem in Maschinenlaufrichtung L hinteren Ende des oberen Arms 24 der zentralen Baugruppe 22 ist ein sich quer zur Maschinenlaufrichtung L erstreckendes durchgehendes Scharnierlager 62 des Scharniers 18 (vergleiche auch Figur 1) vorgesehen, in das ein an der oberen Düsenwand 16 vorgesehenes Gegenelement 64 (vergleiche Figur 1) eingreift.

Bei der in der Figur 3 dargestellten Ausführungsform besitzt das Scharnierlager 62 quer zur Maschinenlaufrichtung L einen gleichbleibenden Querschnitt. Dagegen weist das Scharnierlager 62 im Fall der in der Figur 4 dargestellten zentralen Baugruppe 22 im Bereich zwischen den einzelnen Segmenten 24' des angrenzenden oberen Arms 24 jeweils eine Materialschwächung 66 auf. Es ist beispielsweise auch denkbar, dass das Scharnierlager 62 gemäß Figur 4 aus einem durchlaufenden unteren Teil und aus mehreren (also segmentierten) oberen Teilen zusammengesetzt ist.

Die durch die Abstände von Segmentmitte zu Segmentmitte definierte Teilung der Segmente 24' des oberen Arms 24 der zentralen Baugruppe 22 ist bei beiden in den Figuren 3 und 4 dargestellten Ausführungsformen gleich der Teilung der Segmente 28' des in Maschinenlaufrichtung L hinteren zweiten Zentralteils 28 der zentralen Baugruppe 22.

Zudem ist im vorliegenden Fall die durch die Abstände von Elementmitte zu Elementmitte definierte Teilung der Stützelemente 42 und der Tragelemente 50 gleich der Teilung der Segmente 20', 24', 28' der zentralen Baugruppe 22.

Wie anhand der Figuren 3 und 4 zu erkennen ist, sind die Segmente 24' und 28' der zentralen Baugruppe 22 in Form einzelner über die Maschinenbreite verteilter Blöcke vorgesehen. Das gilt (im Fall der Figur 4) auch für die oberen Teile des Scharnierlagers 62.

Figur 5 zeigt in schematischer, teilweise geschnittener Seitenansicht eine weitere Ausführungsform eines Stoffauflaufs 10 für einen Doppelsieb-Former.

In diesem Fall wird einem der zentralen Baugruppe 22 vorgeschalteten Zulaufteil 67 die Fasersuspension durch das Querverteilerrohr 30 über mehrere Leitungen 68 zugeführt, wobei eine quer zur Maschinenlaufrichtung L sektionierte Stoffdichte-Regelung vorgesehen sein kann. Der aus dem Auslaufspalt 36 austretende maschinenbreite Stoffstrahl gelangt in einen zwischen zwei Siebbändern 70, 72 gebildeten Einlaufspalt 74.

Während beim in den Figuren 1 und 2 dargestellten Ausführungsbeispiel der Stoffauflauf 10 im wesentlichen horizontal ausgerichtet ist, ist der Stoffauflauf 10 bei der in der Figur 5 dargestellten Ausführungsform mit seinem Auslaufspalt 36 schräg nach oben in den zwischen den beiden Siebbändern 70, 72 gebildeten Einlaufspalt 74 gerichtet.

Im übrigen besitzt dieser Stoffauflauf 10 zumindest im wesentlichen wieder den gleichen Aufbau wie bei den Ausführungsbeispielen gemäß den Figuren 1 bis 4.

### Bezugszeichenliste

- 10: Stoffauflauf
- 12: Düse
- 14: Untere Düsenwand
- 16: Obere Düsenwand
- 18: Scharnier
- 20: Stationäre Tragplatte, unterer Arm
- 22: Zentrale Baugruppe
- 24: Oberer Arm
- 24': Segmente
- 26: Einlaufseitiges erstes Zentralteil
- 28: Hinteres zweites Zentralteil
- 28': Segmente
- 30: Querverteilerrohr
- 32: Fasersuspension
- 34: Seitliche Begrenzung
- 36: Auslaufspalt
- 38: Brustwalze
- 40: Siebband
- 42: Stützelemente
- 44: Fundament
- 46: Grundplatte, Sockel
- 48: Diagonalverstrebung
- 50: Tragelemente
- 52: Querträger
- 54: Hubelement
- 56: Gelenkachsen
- 58: Gelenkachsen
- 60: Hubelement
- 60': Hubelement
- 62: Scharnierlager
- 64: Gegenelement
- 66: Materialschwächung
- 67: Zulaufteil
- 68: Leitung
- 70: Siebband
- 72: Siebband
- 74: Einlaufspalt

## Patentansprüche

1. Stoffauflauf (10) für eine Papiermaschine mit einer sich quer zur Maschinenlaufrichtung (L) über die Maschinenbreite erstreckenden Düse (12), die eine untere und eine obere, sich jeweils über die Maschinenbreite erstreckende durchgehende Wand (14 beziehungsweise 16) aufweist, und mit einer zentralen Baugruppe (22), die einen durch die untere Düsenwand beziehungsweise die dieser zugeordnete Tragplatte (20) gebildeten unteren Arm, einen dazu vorzugsweise parallelen oberen Arm (24), ein einlaufseitiges erstes Zentralteil (26) und ein in Maschinenlaufrichtung (L) dahinter liegendes zweites Zentralteil (28) umfasst, wobei der obere Arm (24) und die beiden zwischen diesem und dem unteren Arm (20) angeordneten Zentralteile (26, 28) vorzugsweise Trägerelemente eines Turbulenzgenerators bilden,
**dadurch gekennzeichnet,**
**dass** der obere Arm (24) und das hintere zweite Zentralteil (28) der zentralen Baugruppe (22) quer zur Maschinenlaufrichtung (L) jeweils segmentiert sind
und
**dass** das einlaufseitige erste Zentralteil (26) der zentralen Baugruppe (22) und die untere Düsenwand (14) quer zur Maschinenlaufrichtung (L) jeweils durchlaufend ausgebildet sind.

2. Stoffauflauf (10) nach Anspruch 1,
**dadurch gekennzeichnet,**
**dass** die untere Düsenwand (14) auf einer stationären Tragplatte (20) in Maschinenlaufrichtung (L) verschiebbar ist und
**dass** vorzugsweise auch die stationäre Tragplatte (20) quer zur Maschinenlaufrichtung (L) segmentiert ist.

3. Stoffauflauf (10) nach Anspruch 1 oder 2,
**dadurch gekennzeichnet,**
**dass** die obere Düsenwand (16) über ein Scharnier (18) um eine sich quer zur Maschinenlaufrichtung (L) erstreckende Achse (A) schwenkbar ist und dass am in Maschinenlaufrichtung (L) hinteren Ende des oberen Armes (24) der zentralen Baugruppe (22) ein sich quer zur Maschinenlaufrichtung (L) erstreckendes durchgehendes Scharnierlager (62) vorgesehen ist.

4. Stoffauflauf (10) nach Anspruch 3,
**dadurch gekennzeichnet,**
**dass** das Scharnierlager (62) im Bereich zwischen den einzelnen Segmenten (24') des angrenzenden oberen Armes jeweils eine Materialschwächung (66) aufweist.

5. Stoffauflauf (10) nach einem der vorhergehenden Ansprüche,
**dadurch gekennzeichnet,**
**dass** die durch die Abstände von Segmentmitte zu Segmentmitte definierte Teilung der Segmente (24') des oberen Armes (24) der zentralen Baugruppe gleich der Teilung der Segmente (28') des hinteren zweiten Zentralteils (28) der zentralen Baugruppe ist.

6. Stoffauflauf (10) nach einem der vorhergehenden Ansprüche,
**dadurch gekennzeichnet,**
**dass** die obere Düsenwand (16) um eine sich quer zur Maschinenlaufrichtung (L) erstreckende Achse (A) schwenkbar und über mehrere über die Maschinenbreite verteilte getrennte Tragelemente (50) mit einem oberhalb der Schwenkachse (A) angeordneten Querträger (52) verbunden ist und **dass** diese Tragelemente (50) quer zur Maschinenlaufrichtung (L) so nachgiebig oder biegeweich ausgebildet sind, dass die obere Düsenwand (16) bei einer Temperatur- und/oder Druckänderung hinreichend eben bleibt.

7. Stoffauflauf (10) nach Anspruch 6,
**dadurch gekennzeichnet,**
**dass** der Querträger (52) über wenigstens ein Hubelement (54), vorzugsweise über höchstens drei Hubelemente (54) und insbesondere über nur ein Hubelement (54) oder über nur zwei Hubelemente (54) mit der zentralen Baugruppe (22) verbunden ist.

8. Stoffauflauf (10) nach Anspruch 6 oder 7,
**dadurch gekennzeichnet,**
**dass** sich die einzelnen Tragelemente (50) zumindest teilweise allgemein vertikal, das heißt senkrecht zu der oberen Düsenwand (16), erstrecken.

9. Stoffauflauf (10) nach einem der Ansprüche 6 bis 8,
**dadurch gekennzeichnet,**
**dass** die einzelnen Tragelemente (50) zumindest teilweise durch zur Maschinenlaufrichtung (L) parallele Scheiben gebildet sind.

10. Stoffauflauf (10) nach einem der Ansprüche 6 bis 9,
**dadurch gekennzeichnet,**
**dass** der Querträger (52) durch ein hochkant stehendes Blech gebildet ist.

11. Stoffauflauf (10) nach einem der Ansprüche 6 bis 10,
**dadurch gekennzeichnet,**
**dass** der Querträger (52) durch einen Hohlbalken gebildet ist.

12. Stoffauflauf (10) nach einem der Ansprüche 6 bis 11,
**dadurch gekennzeichnet,**
**dass** die durch die Abstände von Elementmitte zu Elementmitte definierte Teilung der die Tragplatte (20) bzw. die unter Düsenwand (14) auf einem Fundament (44) abstützende Stützelemente (42) und der Tragelemente (50) gleich der Teilung der Segmente (20', 24', 28') der zentralen Baugruppe (22) ist.

## Claims

1. Headbox (10) for a paper machine, having a nozzle (12) which extends over the machine width transversely with respect to the machine running direction (L) and has a lower and an upper continuous wall (14 and 16, respectively) in each case extending over the machine width, and having a central subassembly (22) which comprises a lower arm formed by the lower nozzle wall and the carrier plate (20) assigned to the latter, an upper arm (24) preferably parallel thereto, and a first central part (26) on the inlet side and a second central part (28) located behind the latter in the machine running direction (L), the upper arm (24) and the two central parts (26, 28) arranged between the latter and the lower arm (20) preferably forming carrier elements of a turbulence generator, **characterized in that** the upper arm (24) and the rear second central part (28) of the central subassembly (22) are in each case segmented transversely with respect to the machine running direction (L) and **in that** the first central part (26) on the inlet side of the central subassembly (22) and the lower nozzle wall (14) are in each case continuous transversely with respect to the machine running direction (L).

2. Headbox (10) according to Claim 1, **characterized in that** the lower nozzle wall (14) can be displaced in the machine running direction (L) on a stationary carrier plate (20) and **in that** the stationary carrier plate (20) is preferably also segmented transversely with respect to the machine running direction (L).

3. Headbox (10) according to Claim 1 or 2, **characterized in that** the upper nozzle wall (16) can be pivoted via a hinge (18) about an axis (A) extending transversely with respect to the machine running direction (L), and **in that**, at the rear end in the machine running direction (L) of the upper arm (24) of the central subassembly (22), a continuous hinge bearing (62) extending transversely with respect to the machine running direction (L) is provided.

4. Headbox (10) according to Claim 3, **characterized in that** the hinge bearing (62) in each case has a material weakening (66) in the region between the individual segments (24') of the adjacent upper arm.

5. Headbox (10) according to one of the preceding claims, **characterized in that** the pitch of the segments (24') of the upper arm (24) of the central subassembly, defined by the spacings from segment centre to segment centre, is equal to the pitch of the segments (28') of the rear second central part (28) of the central subassembly.

6. Headbox (10) according to one of the preceding claims, **characterized in that** the upper nozzle wall (16) can be pivoted about an axis (A) extending transversely with respect to the machine running direction (L) and is connected by a plurality of separate carrying elements (50) distributed over the machine width to a crossbeam (52) arranged above the pivot axis (A), and **in that** these carrying elements (50) are designed to be compliant or flexible transversely with respect to the machine running direction (L) such that the upper nozzle wall (16) remains sufficiently flat in the event of a temperature and/or pressure change.

7. Headbox (10) according to Claim 6, **characterized in that** the crossmember (52) is connected to the central subassembly (22) via at least one lifting element (54), preferably at most three lifting elements (54) and, in particular via only one lifting element (54) or via only two lifting elements (54).

8. Headbox (10) according to Claim 6 or 7, **characterized in that**, at least to some extent, the individual carrying elements (50) generally extend vertically, that is to say perpendicular to the upper nozzle wall (16).

9. Headbox (10) according to one of Claims 6 to 8, **characterized in that**, at least to some extent, the individual carrying elements (50) are formed by discs parallel to the machine running direction (L).

10. Headbox (10) according to one of Claims 6 to 9, **characterized in that** the crossbeam (52) is formed by a metal sheet standing on edge.

11. Headbox (10) according to one of Claims 6 to 10, **characterized in that** the crossbeam (52) is formed by a hollow beam.

12. Headbox (10) according to one of the preceding claims, **characterized in that** the pitch of the supporting elements (42) supporting the carrier plate (20) and the lower nozzle wall (14) on a foundation (44), and of the carrying elements (50), defined by the spacings from element centre to element centre, is equal to the pitch of the segments (20', 24', 28') of the central subassembly (22).

## Revendications

1. Caisse de tête (10) pour une machine à papier comprenant une buse (12) s'étendant transversalement à la direction d'avance de la machine (L) sur la largeur de la machine, laquelle présente une paroi inférieure et une paroi supérieure (14, respectivement 16) continues, s'étendant chacune sur la largeur de la machine, et comprenant un module central (22), qui comporte un bras inférieur formé par la paroi de buse inférieure respectivement par la plaque porteuse (20) associée à celle-ci, un bras supérieur (24) de préférence parallèle à celui-ci, une première partie centrale (26) du côté de l'entrée et une deuxième partie centrale (28) située derrière dans la direction d'avance de la machine (L), le bras supérieur (24) et les deux parties centrales (26, 28) disposées entre celui-ci et le bras inférieur (20) formant de préférence des éléments de support d'un générateur de turbulences,
**caractérisée en ce que**
le bras supérieur (24) et la deuxième partie centrale arrière (28) du module central (22) sont segmentés respectivement transversalement à la direction d'avance de la machine (L) et
**en ce que** la première partie centrale (26), du côté de l'entrée, du module central (22) et la paroi de buse inférieure (14) sont réalisées chacune de manière continue transversalement à la direction d'avance de la machine (L).

2. Caisse de tête (10) selon la revendication 1,
**caractérisée en ce que**
la paroi de buse inférieure (14) peut être déplacée sur une plaque porteuse stationnaire (20) dans la direction d'avance de la machine (L) et
**en ce que** de préférence également la plaque porteuse stationnaire (20) est segmentée transversalement à la direction d'avance de la machine (L).

3. Caisse de tête (10) selon la revendication 1 ou 2,
**caractérisée en ce que**
la paroi de buse supérieure (16) peut pivoter par le biais d'une charnière (18) autour d'un axe (A) s'étendant transversalement à la direction d'avance de la machine (L) et
**en ce qu'**à l'extrémité arrière, dans la direction d'avance de la machine (L), du bras supérieur (24) du module central (22) est prévu un support de charnière (62) continu s'étendant transversalement à la direction d'avance de la machine (L).

4. Caisse de tête (10) selon la revendication 3,
**caractérisée en ce que**
le support de charnière (62) présente, dans la région entre les segments individuels (24') du bras supérieur adjacent, à chaque fois un affaiblissement de matière (66).

5. Caisse de tête (10) selon l'une quelconque des revendications précédentes,
**caractérisée en ce que**
la division des segments (24') du bras supérieur (24) du module central, définie par les distances d'un centre de segment à l'autre, est égale à la division des segments (28') de la deuxième partie centrale arrière (28) du module central.

6. Caisse de tête (10) selon l'une quelconque des revendications précédentes,
**caractérisée en ce que**
la paroi de buse supérieure (16) peut pivoter autour d'un axe (A) s'étendant transversalement à la direction d'avance de la machine (L) et est connectée par le biais de plusieurs éléments de support (50) séparés et répartis sur la largeur de la machine, à un support transversal (52) disposé au-dessus de l'axe de pivotement (A), et
**en ce que** ces éléments de support (50) sont réalisés transversalement à la direction d'avance de la machine (L) de manière flexible ou souple de telle sorte que la paroi de buse supérieure (16) reste suffisamment plane sous l'effet d'une variation de température et/ou de pression.

7. Caisse de tête (10) selon la revendication 6,
**caractérisée en ce que**
le support transversal (52) est connecté par le biais d'au moins un élément de levage (54), de préférence par le biais d'au plus trois éléments de levage (54) et notamment par le biais de seulement un élément de levage (54) ou par le biais de seulement deux éléments de levage (54) au module central (22).

8. Caisse de tête (10) selon la revendication 6 ou 7,
**caractérisée en ce que**
les éléments de support individuels (50) s'étendent au moins en partie généralement verticalement, c'est-à-dire perpendiculairement à la paroi de buse supérieure (16).

9. Caisse de tête (10) selon l'une quelconque des revendications 6 à 8,
**caractérisée en ce que**
les éléments de support individuels (50) sont formés au moins en partie par des plaques parallèles à la direction d'avance de la machine (L).

10. Caisse de tête (10) selon l'une quelconque des revendications 6 à 9,
**caractérisée en ce que**
le support transversal (52) est formé par une tôle debout sur son chant.

11. Caisse de tête (10) selon l'une quelconque des revendications 6 à 10,
**caractérisée en ce que**
le support transversal (52) est formé par une poutre creuse.

12. Caisse de tête (10) selon l'une quelconque des revendications 6 à 11,
**caractérisée en ce que**
la division définie par les distances d'un centre d'élément à l'autre, des éléments d'appui (42) supportant la plaque porteuse (20), respectivement la paroi de buse inférieure (14), sur un socle (44), et des éléments de support (50) est égale à la division des segments (20', 24', 28') du module central (22).
